# EUROPÄISCHE PATENTSCHRIFT

(11) **EP 3 585 210 B1**
(45) Veröffentlichungstag und Bekanntmachung des Hinweises auf die Patenterteilung: **09.09.2020**
(21) Anmeldenummer: 18705903.5
(22) Anmeldetag: 15.02.2018
(51) Int. Cl.: A47B 88/90

(54) **SCHUBKASTEN UND VERFAHREN ZUR MONTAGE EINES SCHUBKASTENS**
DRAWER AND METHOD FOR ASSEMBLING A DRAWER
TIROIR ET PROCÉDÉ DE MONTAGE D'UN TIROIR

(30) Priorität: 22.02.2017 DE 102017103595
(43) Veröffentlichungstag der Anmeldung: 01.01.2020
(73) Patentinhaber: Paul Hettich GmbH & Co. KG, 32278 Kirchlengern (DE)
(72) Erfinder: STUFFEL, Andreas, 31675 Bückeburg (DE); LESSMANN, Johann-Sebastian, 32278 Kirchlengern (DE); FRANKE, Thomas, 32257 Bünde (DE)
(74) Vertreter: Dantz, Jan Henning
(86) Internationale Anmeldenummer: PCT/EP2018/053837
(87) Internationale Veröffentlichungsnummer: WO 2018/153774

(56) Entgegenhaltungen:
- WO-A1-2017/144521
- DE-U1-202013 011 426
- GB-A- 1 587 722
- US-A- 3 876 270
- US-A- 4 191 439
- US-B1- 6 390 359

## Beschreibung

Die vorliegende Erfindung betrifft einen Schubkasten nach dem Oberbegriff des Anspruches 1 und ein Verfahren zur Montage eines Schubkastens.

Die DE 20 2014 104 925 U1 offenbart eine Verbindungsvorrichtung für zwei zueinander in einem Winkel angeordnete Wandelemente eines bewegbaren Möbelteils, bei dem zwei Anbringabschnitte vorgesehen sind, und einer der Anbringabschnitte in eine Öffnung eines Wandelementes einfügbar ist. Dadurch können die Wandelemente aneinander fixiert werden, wobei die Haltekräfte eher gering sind und es zu Klappergeräuschen kommen kann, wenn toleranzbedingt eines der Wandelemente mit Spiel angeordnet ist. Zudem ist mit dieser Verbindungsvorrichtung nur eine Verbindung zweier vertikaler Wandelemente möglich. GB 1 587 722 offenbart einen Schubkasten, bei dem ein Verbindungselement im Eckbereich vorgesehen ist, in das ein Ende einer plattenförmigen Seitenwand und eine plattenförmige Rückwand einsteckbar sind. Ferner ist ein Schlitz vorgesehen, in den ein Boden des Schubkastens eingefügt ist.

DE 20 2013 011426 U1 offenbart einen Schubkasten, bei dem ein Adapter die Verbindung zwischen Boden und Seitenzarge sicherstellt.

Es ist daher Aufgabe der vorliegenden Erfindung, Schubkasten mit einem Adapter zur Fixierung eines Bodens an einer Seitenzarge eines Schubkastens für ein Möbel zu schaffen, der eine einfache Montage und zuverlässige Festlegung des Bodens und der Seitenzarge ermöglicht.

Zudem soll ein entsprechendes Montageverfahren bereitgestellt werden.

Diese Aufgabe wird mit einem Schubkasten mit den Merkmalen des Anspruches 1 und einem Verfahren mit den Merkmalen des Anspruches 12 gelöst.

Erfindungsgemäß weist der Schubkasten ein Adapterelement mit einem ersten nutförmigen Aufnahmekanal zur Fixierung eines Bodens auf, und zusätzlich ist an dem Adapterelement ein zweiter nutförmiger Aufnahmekanal vorgesehen, in den eine Rückwand mit einem Randbereich einfügbar ist und über mindestens eine Kralle klemmend festlegbar ist. Dadurch kann sowohl ein Boden als auch eine Rückwand auf einfache Weise an dem Adapter montiert werden, indem der Boden in den ersten Aufnahmekanal und die Rückwand in den zweiten Aufnahmekanal eingeschoben wird. Eine solche Fügeverbindung ist auch im Rahmen einer automatisierten Fertigung einfach durchführbar. Zudem kann durch die mindestens eine Kralle an jedem Aufnahmekanal eine stabile Fixierung von Boden und Rückwand gewährleistet werden.

Vorzugsweise sind die Krallen jeweils biegbar ausgebildet und liegen klemmend an dem Boden oder der Rückwand an. Dabei können die Krallen um eine Achse parallel zur Längsrichtung des jeweiligen Aufnahmekanals elastisch ausgelenkt werden, um in der montierten Position klemmend an dem Boden oder der Rückwand anzuliegen.

Für eine stabile Festlegung von Boden oder Rückwand können die Krallen endseitig eine oder mehrere Spitzen aufweisen, die sich in das Material eingraben können. Da der Boden oder die Rückwand meist aus einem Holzwerkstoff hergestellt sind, beispielsweise einer MDF- oder HDF-Platte, können die Spitzen sich in das entsprechende Material eingraben und ein Herausziehen von Boden oder Rückwand verhindern.

Der erste Aufnahmekanal ist vorzugsweise von einer oberen Wand und einer unteren Wand begrenzt und die Krallen sind an der unteren Wand des Aufnahmekanals vorgesehen und drücken somit den Boden von unten gegen eine obere Wand des ersten Aufnahmekanals. Dadurch ist die Positionierung des Bodens bezüglich der oberen Oberfläche exakt vorgegeben, und Dickentoleranzen des Bodens können durch die Elastizität der Krallen ausgeglichen werden.

Vorzugsweise sind die Krallen jeweils geneigt zu einer Wand des Aufnahmekanals ausgerichtet, wobei jeder Aufnahmekanal zwei Wände und eine Bodenwand umfasst. Die Krallen sind vorzugsweise an einer der Wände stegförmig ausgebildet, wobei der Neigungswinkel zwischen der Kralle und der Wand in einem Bereich zwischen 15° bis 45°, vorzugsweise 20° bis 40°, liegt, so dass ein Verschwenken der Krallen beim Einschieben von Boden oder Rückwand erfolgen kann. Die Neigung der Krallen ist dabei so ausgerichtet, dass die Spitzen zu einer Bodenwand des jeweiligen Aufnahmekanals gerichtet sind.

In einer weiteren Ausgestaltung besitzen der erste und der zweite Aufnahmekanal im Wesentlichen die gleiche Breite. Dadurch können für Rückwand und Boden gleiche plattenförmige Werkstoffstücke mit einem identischen Breitenmaß eingesetzt werden, was die Herstellung vereinfacht. Alternativ können für Boden und Rückwand auch unterschiedlich breite Platten oder unterschiedliche Materialien eingesetzt werden.

Der Adapter ist vorzugsweise aus einem gebogenen Metallblech hergestellt, insbesondere aus einem einzigen Bauteil. Die beiden Aufnahmekanäle sind dabei winklig ausgerichtet, insbesondere rechtwinklig, wobei der Aufnahmekanal für die Rückwand hinter dem Ende des Aufnahmekanals für den Boden angeordnet ist, so dass die Rückwand nach der Montage eine rückseitige Stirnwand des Bodens zumindest teilweise überdeckt.

Die Krallen sind vorzugsweise integral mit dem Adapter ausgebildet, wobei vorzugsweise ein einstückiges, gebogenes Metallteil als Material Verwendung findet. Die Krallen können aber auch als zu dem Adapter separate Bauteile ausgebildet sein, wobei diese alternativ auch aus einem anderen Material als der Adapter bestehen kann, beispielsweise aus einem Federstahl. Hierzu werden die Krallen durch Verbindungsmittel am Adapter festgelegt.

Bei einem erfindungsgemäßen Schubkasten ist vorzugsweise ein Adapter in einer Seitenzarge angeordnet, an dem ein Verbindungsabschnitt ausgebildet ist, an dem ein Steg der Seitenzarge festgelegt ist, so dass diese stabil an dem Adapter fixiert ist.

Bei dem erfindungsgemäßen Verfahren wird zunächst ein Boden an einem ersten nutförmigen Aufnahmekanal und eine Rückwand an einem zweiten nutförmigen Aufnahmekanal des Adapters positioniert, und anschließend wird durch eine Relativbewegung der Boden in den ersten Aufnahmekanal und die Rückwand in den zweiten Aufnahmekanal eingeschoben, vorzugsweise erfolgt das Einschieben von Boden und Rückwand gleichzeitig. Für die Montage ist dabei sowohl eine Bewegung des Adapters zu dem Boden und der Rückwand als auch umgekehrt eine Bewegung der Rückwand und des Bodens zu dem Adapter hin möglich, so dass es nur auf die Relativbewegung ankommt.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines erfindungsgemäßen Schubkastens ohne Frontblende;
- Figur 2: eine perspektivische Ansicht des Schubkastens der Figur 1 bei der Montage;
- Figur 3: eine Detailansicht des Schubkastens der Figur 2;
- Figur 4: eine Detailansicht des Eckbereichs des Schubkastens ohne Seitenzarge;
- Figuren 5 und 6: zwei Schnittansichten durch den Eckbereich des Schubkastens der Figur 1;
- Figuren 7A und 7B: zwei Ansichten eines modifizierten Schubkastens mit einem Adapter;
- Figur 8: eine Detailansicht des Schubkastens der Figur 7 mit montierter Rückwand;
- Figur 9: eine perspektivische Ansicht des Eckbereiches eines weiteren Ausführungsbeispiels eines Schubkastens;
- Figur 10: eine Ansicht einer Seitenzarge vor der Montage an einem Schubkasten;
- Figuren 11A und 11B: zwei Ansichten eines Schubkastens vor der Montage von Boden und Rückwand;
- Figuren 12A und 12B: zwei Ansichten des Schubkastens gemäß Figur 11;
- Figur 13: eine perspektivische Ansicht eines Schubkastens nach der Montage mit Auszugsführung;
- Figur 14: eine Schnittansicht durch den Schubkasten der Figur 13;
- Figur 15: eine Ansicht eines modifizierten Schubkastens mit Auszugsführung, und
- Figur 16: eine perspektivische Ansicht eines Adapters.

Ein Schubkasten 1 umfasst einen plattenförmigen Boden 2 und eine plattenförmige Rückwand 3, die beispielsweise aus einem Holzwerkstoff, wie einer MDF- oder HDF-Platte, hergestellt sind. An beiden Seiten des Bodens 2 sind Seitenzargen 5 vorgesehen. Eine Frontblende auf der zur Rückwand 3 gegenüberliegenden Seite wurde in Figur 1 weggelassen. Im vorderen Bereich besitzt die Seitenzarge 5 eine Hohlkammer 4, an der eine Befestigungsmechanik für eine Frontblende angeordnet werden kann.

In Figur 2 ist eine Seitenzarge 5 von dem Boden 2 und der Rückwand 3 abgenommen. Es ist erkennbar, dass der Boden 2 auf einem rückseitigen Adapter 6 und zwei weiteren Adaptern 7 fixiert ist. Die Seitenzarge 5 umfasst eine äußere Wand 50, eine obere Kante 51 und eine innere Wand 52. Dabei überragt die äußere Wand 50 die innere Wand 52 nach hinten, wie dies in Figur 3 gezeigt ist. Die innere Wand 52 ist kürzer ausgebildet, und die Rückwand 3 liegt mit einer Vorderseite an einer Stirnseite der inneren Wand 52, während die obere Kante 51 und die äußere Wand 50 die Stirnseiten der Rückwand 3 umgreifen. Zudem wird die Rückwand 3 rückseitig von einer Wand 20 des Adapters 7 hintergriffen.

Die Fixierung von Boden 2 und Rückwand 3 an dem Adapter 6 ist in den Figuren 4 bis 6 dargestellt. Der Adapter 6 aus einem gebogenen Metallblech, insbesondere einem Stahlblech, umfasst einen ersten Aufnahmekanal 9, in den ein Rand des Bodens 2 eingeschoben ist. Ferner ist rechtwinklig dazu und nach hinten versetzt ein zweiter Aufnahmekanal 8 vorgesehen, der einen Randbereich der Rückwand 3 umgibt. An dem ersten Aufnahmekanal 9 sind an der unteren Wand 14 schräg nach oben hervorstehende Krallen 10 ausgebildet, die klemmend an einer Unterseite des Bodens 2 anliegen und den Boden 2 gegen eine obere Wand 13 des Aufnahmekanals 9 drücken. Hierbei wirkt die obere Wand 13 als Widerlager gegenüber der elastischen Wirkung der Krallen 10. Auf ähnliche Weise wird die Rückwand 3 von Krallen 11 klemmend fixiert, wobei die Krallen 11 an einer rückseitigen Wand 20 des Aufnahmekanals 8 angeformt sind und die Rückwand 3 gegen eine Wand 18 drücken, die bezogen auf den Schubkasten 1 auf der Vorderseite des Aufnahmekanals 8 angeordnet ist. Der Adapter 6 ist dabei in der Seitenzarge 5 angeordnet, wobei die äußere Wand 50 der Seitenzarge 5 mit einem umgebogenen Steg 53 an einem am Adapter 6 ausgebildeten Verbindungsabschnitt 21 mit dem Adapter 6 verbunden ist, beispielsweise durch Kleben oder Schweißen. Dabei ist der Verbindungsabschnitt 21 nicht durchgängig an der Längsseite des Adapters 6 ausgebildet, sondern nur bereichsweise, vorzugsweise nur als ein Verbindungsabschnitt 21 in einem mittleren Bereich des jeweiligen Adapters 6, wobei das Breitenmaß kleiner als ein Drittel der Gesamtbreite des Adapters 6 ist. Eine innere Wand 52 der Seitenzarge 5 ist zum Boden 2 hin abgewinkelt und zwischen einer Oberseite des Bodens 2 und der oberen Wand 13 des Aufnahmekanals 9 klemmend festgelegt, so dass der Adapter 6 auch zur Fixierung der Seitenzarge 5 dient.

In den Figuren 7A und 7B ist ein Ausführungsbeispiel gezeigt, bei dem statt einer plattenförmigen Rückwand 3 aus einem Holzwerkstoff eine modifizierte Rückwand 3' aus einem gebogenen Stahlblech an dem Adapter 6 montiert ist. Die übrigen Bauteile des Schubkastens 1 sind unverändert, insbesondere ist der Adapter 6 wie bei dem vorangegangenen Ausführungsbeispiel ausgebildet. Die Rückwand 3' greift mit einem Endabschnitt in den Aufnahmekanal 8 des Adapters 6 ein, ist aber dort aufgrund der deutlich geringeren Dicke mit einem zusätzlichen Klemmelement 30 fixiert, wie dies in Figur 8 gezeigt ist. Das Klemmelement 30 ist stabförmig ausgebildet, und in den Aufnahmekanal 8 eingefügt, so dass die Krallen 11 das Klemmelement 30 und einen Rand der Rückwand 3' in dem Aufnahmekanal 8 klemmend fixieren. Hierbei kann das Klemmelement 30 sowohl mit der Rückwand 3 formschlüssig verbunden sein, als auch lose beigelegt sein. Das Klemmelement 30 kann somit zur Kompensation von Dickenunterschieden an der Rückwand eingesetzt werden.

Figur 9 zeigt eine alternative Ausgestaltung einer Rückwand 3", die ohne zusätzliches Klemmelement 30 an dem Adapter 6 fixiert ist. Hierfür ist die Rückwand 3" an dem stirnseitigen Ende 31 U-förmig umgebogen und umfasst einen Schenkel 32, der eine muldenförmige Profilierung 33 aufweist, in die die Kralle 11 des Aufnahmekanals 8 eingreift. Dadurch kann die Rückwand 3" durch das U-förmig umgebogene Ende klemmend mittels der Kralle 11 in dem Aufnahmekanal 8 fixiert werden.

Für die Montage eines Schubkastens wird eine Seitenzarge 5 an einem Halter 40 positioniert, wie dies in Figur 10 schematisch dargestellt ist. Der winkelförmige Halter 40 umfasst mehrere Halteelemente 41 in Längsrichtung der Seitenzarge 5 verteilt, die eine oder mehrere stegförmige Schwerter 42 aufweisen, die zwischen die äußere Wand 50 der Seitenzarge 5 und einer Bodenwand 12 des Aufnahmekanals 9 an dem Adapter 6 und 7 einfügbar sind. Das Abstandsmaß der stegförmigen Schwerter 42 ist dabei so gewählt, dass dieser gleich oder geringfügig größer ist wie das Breitenmaß des Verbindungsabschnittes 21. Die Adapter 7 sind dabei wie der Adapter 6 ausgebildet, bis auf den Bereich des rückwärtigen Aufnahmekanals 8, der bei den Adaptern 7 fehlt. Das rückwärtige Halteelement 41, jenes welches der Rückwand 3 zugewandt ist, besitzt noch ein zusätzliches stegförmiges Schwert 43, welches in der Breite und in der Höhe größere Dimensionen als die übrigen Schwerter 42 aufweist. Dessen Höhe ist entsprechend der Höhe der Rückwand 3 angepasst, so dass bei dem Fügevorgang während der Montage auch ein Druck auf den Bereich der in den Aufnahmekanal 8 ragenden Krallen 11 ausgeübt werden kann.

Wie in Figur 11A, 11B und 12A, 12B gezeigt ist, wird zur Montage des Schubkastens ein Boden 2 benachbart zu den Aufnahmekanälen 9 an den Adaptern 7 und 6, und eine Rückwand 3 benachbart zu den Aufnahmekanälen 8 an gegenüberliegenden Adaptern 6 positioniert. Durch eine Relativbewegung zwischen den Adaptern 6 und 7 sowie dem Boden 2 und der Rückwand 3 kann jeweils ein Randbereich des Bodens 2 und der Rückwand 3 in die Aufnahmekanäle 8 und 9 eingeschoben werden, wobei in dem dargestellten Ausführungsbeispiel die Halter 40 mit den Adaptern 6 und 7 bewegt werden und der Boden 2 und die Rückwand 3 stationär verbleiben können. Es ist natürlich auch möglich, die Bewegung umzukehren und den Boden 2 und die Rückwand 3 zu bewegen oder beide relativ zueinander zu bewegen. Vorzugsweise erfolgt die Relativbewegung zwischen den Adaptern 6 und 7 sowie dem Boden 2 und der Rückwand 3 gleichzeitig und vorzugsweise in einer automatisierten Fertigung. Ebenso ist aber eine Montage in aufeinanderfolgenden Montageschritten in automatisierter oder manueller Fertigung möglich. Bei dieser Montagebewegung sorgen die stegförmigen Schwerter 42 an den Haltern 40 für den notwendigen Anpressdruck, um die Ränder des Bodens 2 und der Rückwand 3 in die Aufnahmekanäle 8 und 9 einzuschieben. Hierzu umfassen jeweils stegförmige Schwerter 42 jeweils einen am Adapter 6 ausgebildeten Verbindungsabschnitt 21. Durch das Einschieben der stegförmigen Schwerter 42 sowie des größer dimensionierten Schwertes 43 wird weiterhin eine räumliche Trennung zwischen der äußeren Wand 50 und dem Adapter 6 bewirkt, so dass durch das Eindrücken des Bodens 2 in den Aufnahmekanal 9 keine Beschädigung der als Sichtfläche dienenden äußeren Wand 50 auftreten kann. Dabei werden die Krallen 10 und 11, die jeweils zum Boden des Aufnahmekanals winklig ausgerichtet sind, elastisch gebogen, und sorgen somit für eine klemmende Fixierung von Boden 2 und Rückwand 3.

Es ist natürlich für die Montage auch möglich, die Seitenzargen 5 durch Druck auf die jeweilige äußere Wand 50 auf den Boden 2 und Rückwand 3 aufzuschieben. In solch einem Fall kann auf den Verbindungsabschnitt 21 verzichtet werden, womit die die äußere Wand 50 unmittelbar an dem Adapter 6 zur Anlage kommt.

In Figur 13 ist ein Schubkasten 1 gezeigt, bei dem Boden 2 und Rückwand 3 an den Seitenzargen 5 montiert sind, wobei die Adapter 6 und 7 in der montierten Position von vorne nicht sichtbar sind. Zudem wurde an den Seitenzargen 5 jeweils eine Auszugsführung 60 montiert, die einen Haltewinkel 61 aufweist, der an einem Möbelkorpus oder Korpus eines Haushaltsgerätes fixierbar ist.

In Figur 14 ist ein Schnitt durch den Schubkasten 1 gezeigt, aus dem die Anordnung der Auszugsführung 60 und des Bodens 2 erkennbar ist. Die Auszugsführung 60 umfasst eine obere Laufschiene 62, an der eine Unterseite des Bodens 2 abgestützt ist. Die Laufschiene 62 ist über Wälzkörper und eine Mittelschiene an der stationären Führungsschiene, die integral mit dem Haltewinkel 61 ausgebildet ist, verfahrbar. Der Adapter 6 fixiert einen Rand des Bodens 2 durch den Aufnahmekanal 9, wobei die Krallen 10 den Boden 2 von unten klemmend gegen eine obere Wand 13 des Aufnahmekanals 9 drücken, wobei zwischen der oberen Wand 13 und der Oberseite des Bodens 2 noch ein abgewinkelter Steg 54 der inneren Wand 52 der Seitenzarge 5 festgelegt ist. Die Seitenzarge 5 ist an der äußeren Wand 50 an einem Verbindungsabschnitt 21 eines umgewinkelten Steges 53 fixiert, so dass der Adapter 6 zusätzlich auch zur Fixierung der Seitenzarge 5 dient.

In Figur 15 ist eine modifizierte Ausgestaltung eines Schubkastens im Seitenbereich gezeigt, bei dem die Auszugsführung 60 nicht mehr unter dem Boden 2 angeordnet ist, sondern innerhalb der Seitenzarge 5. Hierfür besitzt die Seitenzarge 5 eine Hohlkammer, die etwas breiter ausgebildet ist, so dass die obere Kante 51' breiter ist als bei dem vorangegangenen Ausführungsbeispiel. Zudem ist die äußere Wand 50 der Seitenzarge 5 nicht mehr mit dem Adapter 6 verbunden, sondern mit einem Verbindungselement 65, das auf der Laufschiene der Auszugsführung 60 aufliegt. Dadurch ist die Auszugsführung 60 besonders geschützt angeordnet. Im Übrigen ist der Boden 2 in dem Aufnahmekanal 9 und die Rückwand 3 in dem Aufnahmekanal 8 des Adapters 6 festgelegt, wie dies vorstehend beschrieben wurde.

In Figur 16 ist der Adapter 6 im Detail gezeigt. Der Adapter 6 umfasst einen Aufnahmekanal 9 für den Boden 2, an dem zwei stegförmige Krallen 10 winklig hervorstehen, die endseitig mehrere Spitzen 16 aufweisen, die sich in das Material des Bodens 2 eingraben können. Die Krallen 10 sind dabei zu einer Bodenwand 12 des Aufnahmekanals 9 ausgerichtet, der zwischen der oberen Wand 13 und der unteren Wand 14 ausgebildet ist. An der unteren Wand 14 ist ein vertikaler Steg 15 ausgebildet, an dem die Krallen 10 angeformt sind. An der Bodenwand 12 des Aufnahmekanals 9 ist eine Prägung zur Ausbildung eines Verbindungsabschnittes 21 vorgesehen, an dem die äußere Wand 50 der Seitenzarge 5 festlegbar ist.

Der Adapter ist als einstückiges, gebogenes Metallteil hergestellt, wobei der untere Aufnahmekanal 9 integral mit einer Wand 17 ausgebildet ist, an die sich rückseitig der Aufnahmekanal 8 zur Fixierung der Rückwand 3 anschließt. Der Aufnahmekanal 8 umfasst eine vordere Wand 18 und eine hintere Wand 20, die über eine Bodenwand 19 miteinander verbunden sind, die gestuft ausgebildet ist und einen Anschlag für eine Stirnseite der Rückwand 3 ausbildet. An der hinteren Wand 20 sind Krallen 11 ausgebildet, die ebenfalls stegförmig und geneigt zu der Bodenwand 19 ausgerichtet sind. An den Krallen 11 sind ebenfalls mehrere Spitzen 16 angeformt.

Die Krallen 10, 11 können auch als zu dem Adapter 6 separate Bauteile ausgebildet sein, wobei diese alternativ auch aus einem anderen Material als der Adapter 6 bestehen kann, beispielsweise aus einem Federstahl. Hierzu werden die Krallen durch Verbindungsmittel am Adapter 6 festgelegt.

### Bezugszeichenliste

- 1: Schubkasten
- 2: Boden
- 3, 3', 3": Rückwand
- 4: Hohlkammer
- 5: Seitenzarge
- 6: Adapter
- 7: Adapter
- 8: Aufnahmekanal
- 9: Aufnahmekanal
- 10: Kralle
- 11: Kralle
- 12: Bodenwand
- 13: Wand
- 14: Wand
- 15: Steg
- 16: Spitze
- 17: Wand
- 18: Wand
- 19: Bodenwand
- 20: Wand
- 21: Verbindungsabschnitt
- 30: Klemmelement
- 31: Ende
- 32: Schenkel
- 33: Profilierung
- 40: Halter
- 41: Halteelement
- 42: Schwert
- 43: Schwert
- 50: Wand
- 51, 51': Kante
- 52: Wand
- 53: Steg
- 54: Steg
- 60: Auszugsführung
- 61: Haltewinkel
- 62: Laufschiene
- 65: Verbindungselement

## Patentansprüche

1. Schubkasten (1) mit einem Boden (2), einer Rückwand (3) und zwei Seitenzargen (5), wobei die Rückwand (3) und der Boden (2) mit einem Adapter (6) festgelegt sind, und der Adapter (6) zur Fixierung des Bodens (2) an einer Seitenzarge (5) des Schubkastens (1) vorgesehen ist, der einen ersten nutförmigen Aufnahmekanal (9) aufweist, in den der Boden (2) zwischen einer ersten Wand (13) und einer zweiten Wand (14) eingefügt ist, wobei mindestens eine Kralle (10) in den Aufnahmekanal (9) hervorsteht, um den Boden (2) zu fixieren, **dadurch gekennzeichnet, dass** an dem Adapter (6) ein zweiter nutförmiger Aufnahmekanal (8) vorgesehen ist, in dem eine Rückwand (3) mit einem Randbereich einfügbar und über mindestens eine Kralle (11) festlegbar ist.

2. Schubkasten nach Anspruch 1, **dadurch gekennzeichnet, dass** die Krallen (10, 11) jeweils biegbar ausgebildet sind und klemmend an dem Boden (2) und/oder der Rückwand (3) anlegbar sind.

3. Schubkasten nach Anspruch 1 oder 2, **dadurch gekennzeichnet, dass** die Krallen (10, 11) während des Einschiebens des Bodens (2) und/oder der Rückwand (3) elastisch auslenkbar sind.

4. Schubkasten nach einem der vorhergehenden Ansprüche, **dadurch gekennzeichnet, dass** der erste Aufnahmekanal (9) von einer oberen Wand (13) und einer unteren Wand (14) begrenzt ist und die mindestens eine Kralle (10) zur Fixierung des Bodens (2) an der unteren Wand (14) des ersten Aufnahmekanals (9) vorgesehen ist und den Boden (2) gegen eine obere Wand (13) des ersten Aufnahmekanals (9) drückt.

5. Schubkasten nach einem der vorhergehenden Ansprüche, **dadurch gekennzeichnet, dass** die Krallen (10, 11) endseitig eine oder mehrere Spitzen (16) aufweisen.

6. Schubkasten nach einem der vorhergehenden Ansprüche, **dadurch gekennzeichnet, dass** sich die Krallen (10, 11) geneigt zu einer Wand des Aufnahmekanals (8, 9) erstrecken, insbesondere in einem Winkel zwischen 15° bis 45°, vorzugsweise 20° bis 40°.

7. Schubkasten nach einem der vorhergehenden Ansprüche, **dadurch gekennzeichnet, dass** die Krallen (10, 11) jeweils zu einer Bodenwand (12, 19) der nutförmigen Aufnahmekanäle (8, 9) gerichtet sind.

8. Schubkasten nach einem der vorhergehenden Ansprüche, **dadurch gekennzeichnet, dass** der erste und der zweite Aufnahmekanal (8, 9) im Wesentlichen die gleiche Breite besitzen.

9. Schubkasten nach einem der vorhergehenden Ansprüche, **dadurch gekennzeichnet, dass** der Adapter (6) und die Krallen (10, 11) mehrteilig ausgebildet ist.

10. Schubkasten nach einem der vorhergehenden Ansprüche, **dadurch gekennzeichnet, dass** in Längsrichtung des ersten oder zweiten Aufnahmekanals (8, 9) jeweils mehrere Krallen (10, 11) vorgesehen sind.

11. Schubkasten nach einem der vorhergehenden Ansprüche, **dadurch gekennzeichnet, dass** an dem Adapter (6) ein Verbindungsabschnitt (21) ausgebildet ist, an dem ein Steg (53) der Seitenzarge festgelegt ist.

12. Verfahren zur Montage eines Schubkastens (1) mit einem Adapter (6) nach einem der vorhergehenden Ansprüche, **dadurch gekennzeichnet, dass** ein Boden (2) benachbart zu dem ersten nutförmigen Aufnahmekanal (9) und eine Rückwand benachbart zu dem zweiten nutförmigen Aufnahmekanal (8) positioniert werden und der Boden (2) durch eine Relativbewegung zu dem Adapter (6) in den ersten Aufnahmekanal (9) und die Rückwand (3) durch eine Relativbewegung zu dem Adapter (6) in den zweiten Aufnahmekanal (8) eingeschoben werden.

13. Verfahren nach Anspruch 12, **dadurch gekennzeichnet, dass** das Einschieben des Bodens (2) und der Rückwand (3) gleichzeitig erfolgt.

## Claims

1. A drawer having a bottom (2), a rear wall (3) and two side frames (5), whereby the rear wall (3) and the bottom (2) are fixed by means of an adapter (6), and the adapter (6) is provided for fixing the bottom (2) on the side frame (5) of the drawer (1), said adapter (6) having a first grooved receptacle channel (9), into which a bottom (2) is insertable between a first wall (13) and a second wall (14), wherein at least one claw (10) protrudes into the receptacle channel (9) to fix the bottom (2), **characterized in that** a second grooved receptacle channel (8) is provided on the adapter (6), into which a rear wall (3) is insertable with a peripheral region and can be secured via at least one claw (11).

2. The drawer according to Claim 1, **characterized in that** the claws (10, 11) are each formed bendable and can be pressed in a clamping manner on the bottom (2) and/or the rear wall (3).

3. The drawer according to Claim 1 or 2, **characterized in that** the claws (10, 11) are elastically deflectable during the insertion of the bottom (2) and/or the rear wall (3).

4. The drawer according to any one of the preceding claims, **characterized in that** the first receptacle channel (9) is delimited by an upper wall (13) and a lower wall (14) and the at least one claw (10) for fixing the bottom (2) is provided on the lower wall (14) of the first receptacle channel (9) and presses the bottom (2) against an upper wall (13) of the first receptacle channel (9).

5. The drawer according to any one of the preceding claims, **characterized in that** the claws (10, 11) have one or more tips (16) at the ends.

6. The drawer according to any one of the preceding claims, **characterized in that** the claws (10, 11) extend inclined in relation to a wall of the receptacle channel (8, 9), in particular at an angle between 15° to 45°, preferably 20° to 40°.

7. The drawer according to any one of the preceding claims, **characterized in that** the claws (10, 11) are each oriented toward a bottom wall (12, 19) of the grooved receptacle channels (8, 9).

8. The drawer according to any one of the preceding claims, **characterized in that** the first and the second receptacle channel (8, 9) have essentially equal width.

9. The drawer according to any one of the preceding claims, **characterized in that** the adapter (6) and the claws (10, 11) are formed in multiple parts.

10. The drawer according to any one of the preceding claims, **characterized in that** multiple claws (10, 11) are provided in each case in the longitudinal direction of the first or second receptacle channel (8, 9).

11. The drawer (1) according to any one of the preceding claims, **characterized in that** a connecting section (21), on which a web (53) of the side frame is secured, is formed on the adapter (6).

12. A method for assembling a drawer (1) having an adapter (6) according to any one of the preceding claims, **characterized in that** a bottom (2) is positioned adjacent to the first grooved receptacle channel (9) and a rear wall is positioned adjacent to a second grooved receptacle channel (8) and the bottom (2) is inserted by a relative movement in relation to the adapter (6) into the first receptacle channel (9) and the rear wall (3) is inserted by a relative movement in relation to the adapter (6) into the second receptacle channel (8).

13. The method according to Claim 12, **characterized in that** the insertion of the bottom (2) and the rear wall (3) takes place simultaneously.

## Revendications

1. Tiroir comportant un fond (2), une paroi arrière (3) et deux cadres latéraux (5), la paroi arrière (3) et le fond (2) étant fixés au moyen d'un adaptateur (6), et l'adaptateur (6) étant prévu pour fixer le fond (2) sur le cadre latéral (5) du tiroir (1), ledit adaptateur (6) comportant un premier canal de réception rainuré (9), dans lequel un fond (2) peut être inséré entre une première paroi (13) et une deuxième paroi (14), au moins une griffe (10) faisant saillie dans le canal de réception (9) pour fixer le fond (2), **caractérisé en ce qu'**un deuxième canal de réception rainuré (8) est prévu sur l'adaptateur (6), dans lequel une paroi arrière (3) peut être insérée avec une zone périphérique et peut être fixée par au moins une griffe (11).

2. Le tiroir selon la revendication 1, **caractérisé en ce que** les griffes (10, 11) sont chacune formées de manière à pouvoir être pliées et peuvent être pressées de manière serrée sur le fond (2) et/ou la paroi arrière (3).

3. Le tiroir selon la revendication 1 ou 2, **caractérisé en ce que** les griffes (10, 11) sont élastiquement déformables lors de l'insertion du fond (2) et/ou de la paroi arrière (3).

4. Le tiroir selon l'une des revendications précédentes, **caractérisé en ce que** le premier canal de réception (9) est délimité par une paroi supérieure (13) et une paroi inférieure (14) et la au moins une griffe (10) pour la fixation du fond (2) est prévue sur la paroi inférieure (14) du premier canal de réception (9) et presse le fond (2) contre une paroi supérieure (13) du premier canal de réception (9).

5. Le tiroir selon l'une des revendications précédentes, **caractérisé en ce que** les griffes (10, 11) ont une ou plusieurs pointes (16) aux extrémités.

6. Le tiroir selon l'une des revendications précédentes, **caractérisé en ce que** les griffes (10, 11) s'étendent de manière inclinée par rapport à une paroi du canal de réception (8, 9), en particulier selon un angle compris entre 15° et 45°, de préférence entre 20° et 40°.

7. Le tiroir selon l'une des revendications précédentes, **caractérisé en ce que** les griffes (10, 11) sont chacune orientées vers une paroi de fond (12, 19) des canaux de réception rainurés (8, 9).

8. Le tiroir selon l'une des revendications précédentes, **caractérisé en ce que** le premier et le deuxième canal de réception (8, 9) ont une largeur essentiellement égale.

9. Le tiroir selon l'une des revendications précédentes, **caractérisé en ce que** l'adaptateur (6) et les griffes (10, 11) sont formés en plusieurs parties.

10. Le tiroir selon l'une des revendications précédentes, **caractérisé en ce que des** griffes multiples (10, 11) sont prévues dans chaque cas dans le sens longitudinal du premier ou du deuxième canal de réception (8, 9).

11. Le tiroir (1) selon l'une des revendications précédentes, **caractérisé en ce qu'une** section de connexion (21), sur laquelle une âme (53) du cadre latéral est fixée, est formée sur l'adaptateur (6).

12. Une méthode d'assemblage d'un tiroir (1) ayant un adaptateur (6) selon l'une des revendications précédentes, **caractérisé en ce qu'un** fond (2) est positionné de manière adjacente au premier canal de réception rainuré (9) et une paroi arrière est positionnée de manière adjacente à un second canal de réception rainuré (8) et le fond (2) est inséré par un mouvement relatif par rapport à l'adaptateur (6) dans le premier canal de réception (9) et la paroi arrière (3) est insérée par un mouvement relatif par rapport à l'adaptateur (6) dans le second canal de réception (8).

13. La méthode selon la revendication 12, **caractérisée en ce que** l'insertion du fond (2) et de la paroi arrière (3) a lieu simultanément.
